# FASCICULE DE BREVET EUROPEEN

(11) **EP 0 618 366 B1**
(45) Date de publication et mention de la délivrance du brevet: **18.09.1996**
(21) Numéro de dépôt: 94400686.5
(22) Date de dépôt: 30.03.1994
(51) Int. Cl.: F04C 15/00, F04C 2/10

(54) **Machine volumétrique à mouvement planétaire**
Verdrängermaschine mit zyklischer Bewegung
Volumetric machine with planetary movement

(30) Priorité: 02.04.1993 FR 9303906
(43) Date de publication de la demande: 05.10.1994
(73) Titulaire: ALCATEL CIT, F-75008 Paris (FR)
(72) Inventeur: Barthod, Benoit, F-74960 Cran-Gevrier (FR); Chicherie, Jean-Pierre, F-74940 Annecy le Vieux (FR); Perrillat-Amede, Denis, F-74000 Annecy (FR)
(74) Mandataire: Gosse, Michel

(56) Documents cités:
- CH-A- 556 474
- DE-A- 4 209 607
- US-A- 2 703 370
- US-A- 2 965 039
- US-A- 5 145 329
- PATENT ABSTRACTS OF JAPAN vol. 14, no. 432 (M-1026) 17 Septembre 1990 & JP-A-02 169 889 (SANYO ELECTRIC CO. LTD.) 29 Juin 1990

## Description

La présente invention concerne une machine volumétrique à mouvement planétaire.

On connaît en effet des machines de ce genre, par exemple le document DE 42 09 607 décrit une machine volumétrique comportant un rotor ayant à peu près la forme d'un huit de chiffre, c'est-à-dire la forme d'un rotor de pompe Roots, qui décrit à l'intérieur d'un stator un mouvement planétaire : l'axe du rotor décrit un cercle, tandis qu'il tourne en outre, en sens contraire, autour de son axe. Le stator a un profil présentant trois lobes formant trois chambres équipées chacune d'une soupape d'admission et de refoulement.

Cependant, de telles machines nécessitent un mécanisme d'entraînement du mouvement planétaire avec excentrique, paliers.... et donc des mécanismes lubrifiés.

La présente invention a pour but de proposer un dispositif d'entraînement pour des machines à mouvement planétaire, sans paliers mécaniques, et convenant donc parfaitement pour des machines sèches.

L'invention a ainsi pour objet une machine volumétrique à mouvement planétaire comprenant un piston cylindrique d'axe Δₚ, rotatif et situé dans une capsule cylindrique d'axe Δ_{c}, ledit piston ayant, dans un plan perpendiculaire à son axe Δₚ, une section ayant Sₚ axes de symétrie, ladite capsule définissant un volume creux dont la section, par un plan perpendiculaire à son axe Δ_{c}, a S_{c} axes de symétrie, Sₚ et S_{c} se différenciant d'une unité, les axes Δₚ et Δ_{c} parallèles, étant séparés d'une distance E, le piston et la capsule délimitant entre eux au moins trois chambres, et la capsule comportant au moins une entrée d'aspiration et une sortie de refoulement, caractérisée en ce qu'elle comprend en outre un pignon ferromagnétique d'axe Δₚ solidaire du piston et comportant Nₚ dents, disposé à l'intérieur d'une couronne ferromagnétique d'axe Δ_{c} et solidaire de la capsule, ladite couronne étant équipée de N_{B} bobines électriques disposées radialement, en ce que le rapport $\frac{{\text{N}}_{\text{p}}}{{\text{N}}_{\text{B}}}$ est égal au rapport , $\frac{{\text{S}}_{\text{p}}}{{\text{S}}_{\text{c}}}$ et en ce que les N_{B} bobines électriques de ladite couronne sont alimentées successivement.

Selon une réalisation préférée, assurant un fonctionnement sans aucun frottement, la machine comporte en outre une roue d'axe Δₚ solidaire du piston et de rayon R₁ = SₚE, ladite roue étant disposée et roulant sans glissement dans un alésage circulaire d'axe Δ_{c} effectué dans une portée solidaire de ladite couronne, l'alésage ayant un rayon R₂ = S_{c}E.

Selon une autre réalisation, dans le cas où l'excentration E est importante, correspondant à des dimensions importantes du piston et de la capsule, le pignon ferromagnétique est encadré de deux bagues de roulement de rayon R₁ = SₚE et la couronne ferromagnétique de deux chemins de roulement de rayon R₂ = S_{c}E, les rayons du pignon et de la couronne étant tels qu'il existe un léger jeu entre le pignon et la couronne au niveau de la génératrice correspondant à chaque instant au contact avec roulement sans glissement desdites bagues de roulement sur lesdits chemins de roulement.

L'invention a aussi pour objet une machine volumétrique à mouvement planétaire comprenant un piston cylindrique d'axe Δₚ, rotatif et situé dans une capsule cylindrique d'axe Δ_{c}, ledit piston ayant, dans un plan perpendiculaire à son axe Δₚ, une section ayant Sₚ axes de symétrie, ladite capsule définissant un volume creux dont la section, par un plan perpendiculaire à son axe Δ_{c}, a S_{c} axes de symétrie, Sₚ et S_{c} se différenciant d'une unité, les axes Δₚ et Δ_{c}, parallèles, étant séparés d'une distance E, le piston et la capsule délimitant entre eux au moins trois chambres, et la capsule comportant au moins une entrée d'aspiration et une sortie de refoulement, caractérisée en ce qu'elle comprend en outre un anneau ferromagnétique d'axe Δₚ, de diamètre extérieur D₁, solidaire du piston, disposé à l'intérieur d'une couronne ferromagnétique d'axe Δ_{c}, de diamètre intérieur D₂, et solidaire de la capsule, ladite couronne étant équipée d'une pluralité N_{B} de bobines électriques disposées radialement et alimentées successivement, le rapport $\frac{{\text{D}}_{\text{1}}}{{\text{D}}_{\text{2}}}$ étant différent du rapport , $\frac{{\text{S}}_{\text{p}}}{{\text{S}}_{\text{c}}}$ un léger jeu existant entre les génératrices respectives de l'anneau et de la couronne, les plus proches l'une de l'autre, situées dans le plan contenant les axes Δₚ et Δ_{c}, et en ce qu'elle comporte en outre une roue d'axe Δₚ solidaire du piston et de rayon R₁ = SₚE, ladite roue étant disposée et roulant sans glissement dans un alésage circulaire d'axe Δ_{c} effectué dans une portée solidaire de ladite couronne, l'alésage ayant un rayon R₂ = S_{c}E.

Selon une autre caractéristique, la machine comporte une butée axiale magnétique composée d'au moins une paire de bagues aimantées, liées, l'une à la partie fixe et l'autre à la partie mobile.

L'invention va maintenant être décrite en se reportant au dessin annexé dans lequel :

Les figures 1, 2 et 3 représentent trois profils parmi les nombreux profils possibles de piston et de capsule conformes à l'invention.

La figure 4 montre schématiquement en coupe par un plan contenant les deux axes Δₚ et Δ_{c}, une machine selon l'invention.

La figure 5 est une coupe selon V-V de la figure 4.

La figure 6 est une coupe selon VI-VI de la figure 4.

La figure 7 est une variante, selon une vue conforme à celle de la figure 6, dans laquelle le pignon est remplacé par un simple anneau ferromagnétique.

La figure 8 est une variante selon une vue correspondant à la figure 4.

La figure 9 est une coupe selon IX-IX de la figure 8.

La figure 10 est une coupe selon X-X de la figure 8.

Les figures 11, 12 et 13 montrent trois variantes d'une partie de la figure 4.

Avant de décrire ces figures, d'une manière générale, la machine comprend un piston cylindrique d'axe Δₚ et une capsule cylindrique d'axe Δ_{c}. Les axes Δₚ et Δ_{c} sont parallèles et distants d'une valeur E.

Dans cette machine, le cylindre définissant la forme du piston présente un ordre de symétrie par rapport à son axe Δₚ égal à Sₚ, celui de la capsule un ordre de symétrie égal à S_{c} ; Sₚ et S_{c} sont choisis de telle sorte que ces valeurs diffèrent d'une unité. En outre, la géométrie du piston et de la capsule est choisie pour qu'il y ait correspondance directe entre ces éléments.

L'un des organes, capsule ou piston a un profil P₁ qui s'identifie à une courbe uniformément distante d'une hypertrochoïde fermée, ne présentant ni point double ni point de rebroussement, en excluant les hypertrochoïdes dégénérées en hypotrochoïdes, épitrochoïdes ou péritrochoïdes. Le profil P₁ peut également être à distance nulle d'une telle hypertrochoïde et par conséquent s'y identifier. La définition des hypertrochoïdes est précisée dans le brevet français 2 203 421. L'autre organe a un profil P₂ qui est l'enveloppe de P₁ dans un mouvement planétaire relatif défini par deux cercles C₁ et C₂ de centres et de rayons respectifs (0₁, R₁) et (0₂, R₂), ces cercles C₁ et C₂ étant respectivement solidaires des profils P₁ et P₂ et roulant l'un sur l'autre sans glissement par contact intérieur. Les centres 0₁ et 0₂ des deux cercles C₁ et C₂ sont situés sur les axes Δₚ et Δ_{C} et l'excentration de ces cercles est E = |0₁0₂| correspondant à l'écartement des deux axes Δₚ et Δ_{c}.

Les machines répondant à ces caractéristiques peuvent être groupées en quatre familles selon la nature de l'organe dont la forme est définie par P₁ et selon les valeurs comparatives des rayons R₁ et R₂. Il y a lieu de distinguer :
- Les machines pour lesquelles P₁ est le profil du piston et P₂ est le profil de la capsule, celui-ci s'identifiant à l'enveloppe extérieure de P₁ dans le mouvement planétaire de P₁ relativement à P₂ pour lequel R₁ = SₚE et R₂ = S_{c}E = (Sₚ+1)E (famille I).
- Les machines pour lesquelles P₁ est le profil du piston et P₂ est le profil de la capsule, celui-ci s'identifiant à l'enveloppe extérieure de P₁ dans le mouvement planétaire de P₁ relativement à P₂ pour lequel R₁ = SₚE et R₂ = S_{c}E = (Sₚ-1)E avec Sₚ>1 (famille II).
- Les machines pour lesquelles P₁ est le profil de la capsule et P₂ est le profil du piston, celui-ci s'identifiant à l'enveloppe intérieure de P₁ dans le mouvement planétaire de P₁ relativement à P₂ pour lequel R₂ = SₚE et R₁ = S_{c}E = (Sₚ-1)E avec Sₚ>1 (famille III).
- Les machines pour lesquelles P₁ est le profil de la capsule et P₂ est le profil du piston, celui-ci s'identifiant à l'enveloppe intérieure de P₁ dans le mouvement planétaire de P₁ relativement à P₂ pour lequel R₂ = SₚE et R₁ = S_{c}E = (Sₚ+1)E (famille IV).

D'autres machines peuvent être dérivées des machines appartenant à l'une des quatre familles précédentes. En effet, on peut utiliser un profil P₂ dont une partie au moins s'identifie à l'enveloppe de P₁ dans son mouvement relatif à P₂ et dont une partie au moins est extérieure à cette enveloppe dans le cas des familles I ou II et est intérieure à cette enveloppe dans le cas des familles III ou IV, les différentes parties se raccordant pour définir une courbe fermée.

Les profils du piston et de la capsule de ces machines présentent l'avantage de pouvoir être usinés par des machines de production en très grande série (type tournage), ce qui en diminue le prix de revient.

Plus précisément, la description qui suit en référence aux figures énumérées ci-dessus, se rapporte à un groupe de profils de machines particulièrement intéressant, appartenant à la famille I définie ci-dessus et dont le profil P₁ du piston répond à l'équation suivante dans le plan complexe :${\text{Z}}_{\text{1}} \text{=} \frac{\text{1+S}}{\text{2}} \text{E.e} {\text{}}^{\text{i} \frac{\text{k}}{\text{S}} \text{(1-S)}} {\text{+ R}}_{\text{m}} \text{e} {\text{}}^{\text{i} \frac{\text{k}}{\text{S}}} \text{+} \frac{\text{1-S}}{\text{2}} \text{E.e} {\text{}}^{\text{i} \frac{\text{k}}{\text{S}} \text{(1+S)}}$ dans laquelle Z₁ désigne l'affixe du point générateur du profil P₁, chaque point étant précisé par une valeur particulière du paramètre cinématique k dont le domaine de variation est compris entre O et 2Sπ pour parcourir une seule fois la courbe, S est un nombre entier qui désigne l'ordre de symétrie de P₁ par rapport à l'origine du plan complexe et est choisi arbitrairement, E et Rₘ sont deux longueurs choisies librement à condition que la courbe correspondante ne présente ni point double, ni point de rebroussement, ce qui limite indirectement la valeur du rapport E/Rₘ.

L'un des intérêts de ces machines est que lorsque le profil P₁ du piston répond à l'équation ci-dessus, le profil P₂ de la capsule qui est l'enveloppe de P₁ dans le mouvement planétaire relatif, répond également à une équation du même type.

Ainsi, la figure 1 représente, en section, par un plan perpendiculaire aux axes Δₚ et Δ_{c}, parallèles, du piston 1 et de la capsule 2, le profil d'un piston et d'une capsule.

Ces profils P₁ pour le piston 1 et P₂ pour la capsule 2 répondent à l'équation ci-dessus avec un piston 1 d'ordre de symétrie Sₚ = 2 et une capsule 2 d'ordre de symétrie S_{c} = 3. E est la distance séparant les axes Δₚ et Δ_{c}.

La figure 2 est une vue similaire à celle de la figure 1, mais dans le cas où le piston 1 a un ordre de symétrie Sₚ = 3 et la capsule 2 un ordre de symétrie S_{c} = 4.

La figure 3 montre un autre exemple dans lequel le piston 1 a un ordre de symétrie Sₚ = 4 et la capsule 2 un ordre de symétrie S_{c} = 3.

Il est à noter que le nombre d'axes de symétrie est égal à l'ordre de symétrie.

Ces trois figures correspondent à des profils de pistons et de capsules répondant à l'équation ci-dessus.

Dans les machines des figures suivantes, données en exemples non limitatif de l'invention, on a choisi un piston avec deux axes de symétrie Sₚ = 2 et une capsule avec trois axes de symétrie : S_{c} = 3.

En se référant maintenant aux figures 4, 5 et 6, on va décrire une machine conforme à l'invention.

La machine représentée comporte une partie rotorique d'axe Δₚ comprenant un piston cylindrique 1, un pignon ferromagnétique 2 et une roue 3, et une partie statorique d'axe Δ_{c} comportant une cellule de pompage constituant un volume creux 4 à l'intérieur d'une capsule 5, une couronne ferromagnétique 6 et une portée 7 comportant un alésage 8.

Dans un plan perpendiculaire à son axe Δₚ, le piston 1 a une géométrie hypertrochoïdale dont le profil P₁ correspond à l'équation donnée ci-dessus et ayant deux axes de symétrie : Sₚ = 2. Il est situé dans la capsule 5 d'axe Δ_{c} qui enclôt le volume creux 4 cylindrique dont la section a également une géométrie hypertrochoïdale de profil P₂ correspondant également à l'équation ci-dessus et ayant trois axes de symétrie S_{c} = 3. Les axes Δₚ et Δ_{c} sont parallèles et distants d'une valeur E.

Le piston 1 et la capsule 2 délimitent entre eux trois chambres A, B et C qui comportent chacune une admission équipée d'un clapet, respectivement 9, 10 et 11, située dans un flasque latéral 12 lié à la partie statorique, et un échappement équipé d'un clapet, respectivement 13, 14 et 15. Un corps 16 en forme de couronne entoure la capsule 5 et il comporte un chambrage circulaire 17 qui canalise les trois échappements vers un orifice de refoulement unique 18.

Au cours du fonctionnement, le piston 1 effectue un mouvement planétaire à l'intérieur de la capsule 5 : l'axe Δₚ du piston décrit un cercle de rayon E autour de l'axe fixe Δ_{c} de la capsule pendant que le piston tourne lui-même autour de son axe Δₚ.

Au cours de ce mouvement, le volume de chaque chambre A, B et C croît et décroît alternativement selon un mouvement de pulsation.

Ce mouvement planétaire est produit par le pignon 2 et la couronne 6. A cet effet, le pignon ferromagnétique 2 d'axe Δₚ, qui est solidaire du piston 1 comporte Nₚ dents 19 et il est situé à l'intérieur de la couronne ferromagnétique 6 d'axe Δ_{c} qui est solidaire de la capsule 5 et qui est équipée de N_{B} bobines électriques 20. Le rapport $\frac{{\text{N}}_{\text{p}}}{{\text{N}}_{\text{B}}}$est égal au rapport $\frac{{\text{S}}_{\text{p}}}{{\text{S}}_{\text{c}}}$. Les bobines 20 sont alimentées successivement. Ainsi, les dents successives 19 du pignon 2 vont être successivement attirées par les bobines successives 20 successivement alimentées, provoquant le roulement avec glissement du pignon 2 dans la couronne 6. On entend, par le fait que les bobines sont alimentées successivement, que les bobines peuvent être alimentées successivement une à une, ou bien que plusieurs bobines successives peuvent être simultanément alimentées et que successivement on alimente la suivante tout en désalimentant la première du groupe alimenté simultanément. Le roulement se fait avec glissement car le rapport du rayon du pignon 2 au rayon de la couronne 6 (à l'extrémité des dents 19 du pignon 2 et des pôles 21 portant les bobines 20) est différent du rapport du nombre Nₚ de dents 19 du pignon 2 au nombre N_{B} de bobines 20 de la couronne 6. En revanche, ce rapport $\frac{{\text{N}}_{\text{p}}}{{\text{S}}_{\text{c}}}$est égal au rapport $\frac{{\text{S}}_{\text{p}}}{{\text{S}}_{\text{c}}}$, c'est-à-dire au rapport des rayons des cercles C₁ et C₂ définis ci-dessus ayant pour valeur respective : R₁ = SₚE et R₂ = S_{c}E, le cercle C₁ roulant sans glisser dans le cercle C₂ dans le mouvement du piston 1 de profil P₁ à l'intérieur de la capsule 5 dont le volume creux est le profil P₂ correspondant à l'enveloppe de P₁ dans le mouvement planétaire de C₁ dans C₂.

Ainsi, par ce roulement avec glissement du pignon 2 dans la couronne 6 équipés respectivement de dents et de bobines électriques dans le rapport $\frac{{\text{S}}_{\text{p}}}{{\text{S}}_{\text{c}}}$, on obtient le mouvement requis du piston 1 dans sa capsule 5. Cependant, afin d'obtenir un mouvement sans frottement et d'éviter ainsi toute nécessité de lubrification, les cercles C₁ et C₂ sont matérialisés par ladite roue 3 et l'alésage 8 de la portée 7 liée à la partie statorique. Ainsi, la roue 3 a un rayon R₁ = SₚE et l'alésage 8 a un rayon R₂ = S_{c}E. Le roulement de la roue 3 dans l'alésage 8 se fait par l'intermédiaire de bagues de roulement 22, 23 portées par la roue et 24, 25 sur la portée 7.

Les bagues de roulement 22, 23 sur la roue 3 et 24, 25 sur la portée 7 encadrent une butée magnétique axiale constituée de deux bagues magnétiques, 26 portée par la roue 3, et 27 portée par la portée 7. Ces bagues sont aimantées axialement et en sens inverse de façon à s'attirer. Les bagues sont légèrement en retrait par rapport au niveau des bagues de roulement.

Dans l'exemple décrit, on a : Sₚ = 2 et S_{c} = 3 ; Nₚ = 20 et N_{B} = 30 et on a bien $\frac{{\text{N}}_{\text{p}}}{{\text{N}}_{\text{B}}}$ = $\frac{{\text{S}}_{\text{p}}}{{\text{S}}_{\text{c}}}$ = $\frac{\text{2}}{\text{3}}$.

Pour le fonctionnement sans frottement, il existe un très léger jeu entre le pignon 2 et la couronne 6. De même il existe un très léger jeu de fonctionnement entre le piston 1 et la capsule 5, ce jeu pouvant résulter d'un rodage.

La figure 7 montre une variante de l'invention. Cette figure 7 est l'équivalent de la figure 6 et n'en diffère que par le fait que le pignon 2 est remplacé par un simple anneau ferromagnétique 28 sans dents. Les diamètres D₁ et D₂ de l'anneau 28 et de la couronne 6 sont tels que $\frac{{\text{D}}_{\text{1}}}{{\text{D}}_{\text{2}}}$est différent de $\frac{{\text{S}}_{\text{p}}}{{\text{S}}_{\text{c}}}$, un léger jeu existant également entre la couronne et l'anneau. Ici, le roulement sans glissement n'est pas produit, comme dans le cas précédent, par l'attirance successive de dents vers les bobines successivement alimentées du fait que le rapport du nombre de dents du pignon au nombre de bobines de la couronne était différent du rapport des rayons du pignon et de la couronne, mais ce mouvement de roulement de l'anneau 28, avec glissement, dans la couronne 6 est ici provoqué simplement par le contact de la roue 3 dans l'alésage 8 et au contraire l'absence de contact entre l'anneau 28 et la couronne 6. Il y a donc roulement sans glissement des pièces en contact : la roue 3 dans l'alésage 8 et l'anneau 28 est ainsi libre de "rouler" avec glissement puisqu'il n'y a pas contact. Comme dans le cas précédent, les bobines électriques 20 sont alimentées successivement.

Les figures 8, 9 et 10 représentent une variante de réalisation.

Dans les figures précédentes, les cercles C₁ et C₂ de roulement sans glissement, liés respectivement au piston et à la capsule et définissant le mouvement du piston dans sa capsule, le profil P₂ de la capsule étant d'ailleurs l'enveloppe du piston dans son mouvement, produit lors du roulement sans glissement du cercle C₁ lié au piston, dans le cercle C₂, ces cercles C₁ et C₂ donc, dont les rayons sont respectivement R₁ = SₚE et R₂ = S_{c}E matérialisés par la roue 3 et l'alésage 8, étaient trop petit et ne permettaient pas de loger des bobines électriques sur la portée 7 comportant l'alésage 8. Il était donc nécessaire, pour provoquer le mouvement, de réaliser une couronne 6 de grand diamètre de façon à pouvoir y loger des bobines motrices 20, associée à un pignon 2 (ou à un anneau 28). Le pignon 2 (ou l'anneau 28) était alésé d'un trou 29 d'un diamètre suffisant pour ne pas venir, lors de son mouvement, toucher le pourtour extérieur de la portée 7 comportant l'alésage 8. En effet, la couronne 6 et le pignon 2 (ou l'anneau 28) d'une part et la roue 3 et la portée 7 étaient coplanaires comme on le voit sur la figure 4.

Cependant, si les rayons des cercles C₁ et C₂, qui ont pour valeur, rappelons le, R₁ = SₚE et R₂ = S_{c}E, sont suffisamment grands, alors la construction peut être un peu différente : la partie motrice : couronne/pignon (anneau) peut alors correspondre aux cercles C₁ et C₂ de roulement sans glissement. En pratique on utilise des bagues et chemins de roulement dont les dimensions correspondent exactement à ces rayons R₁ et R₂ tandis qu'il existe un très léger jeu entre la couronne motrice et le pignon.

Les figures 8 à 10 représentent ainsi une telle construction pour une machine de grande dimension où l'excentricité E entre les axes Δₚ et Δ_{c} est grand.

Sur ces figures, on voit le piston 1 qui comporte en bout un pignon ferromagnétique 30 comportant Nₚ dents 31 tandis que la partie statorique est équipée d'une couronne ferromagnétique 32 équipée de N_{B} bobines 33. On a $\frac{{\text{N}}_{\text{p}}}{{\text{N}}_{\text{B}}}$ = $\frac{{\text{S}}_{\text{p}}}{{\text{S}}_{\text{c}}}$.

De chaque côté du pignon 30 est montée une bague de roulement 34 de rayon R₁ = SₚE et de chaque côté de la couronne 32 est monté un chemin de roulement 35 de rayon R₂ = S_{c}E. Le rayon du pignon 30 et le rayon de la couronne 32 sont tels qu'il existe un très léger jeu au niveau de la génératrice correspondant, à chaque instant, au contact avec roulement sans glissement des bagues 34 sur les chemins 35. La machine porte en outre une butée axiale constituée par deux bagues aimantées 36 et 37 portées l'une, 36, par l'ensemble rotorique et l'autre, 37, par l'ensemble statorique.

Les figures 11, 12 et 13 montrent trois variantes de la réalisation des organes de roulement de la roue 3 dans l'alésage 8 et de la butée axiale portée par les mêmes éléments.

Sur la figure 4, il y a des organes de roulement 22, 23, 24, 25 rapportés encadrant les bagues aimantées 26, 27 de la butée axiale.

Sur la figure 11, il n'y a pas de bagues de roulement rapportées. La bague aimantée 26 est montée sur la roue qui est serrée entre un épaulement et un chapeau 38. De même, la bague aimantée 27 est montée dans la portée 7 entre un épaulement et un couvercle 39.

Sur la figure 12, comme sur la figure 11, il n'y a pas non plus de bagues de roulement rapportées, le roulement se fait directement sur les surfaces rectifiées de la roue 3 et de la portée 7. Ici, les bagues aimantées sont encadrées de bagues ferromagnétiques : 40 et 41 pour la roue 3 et 42 et 43 pour la portée 7. Ces bagues sont un peu en retrait par rapport aux surfaces de roulement. L'ensemble des bagues aimantées et des bagues ferromagnétiques constitue une butée magnétique passive à réluctance.

Enfin, sur la figure 13, il y a, comme sur la figure 4, des bagues de roulement 22, 23, 24 et 25 et aussi, comme sur la figure 12, des bagues ferromagnétiques 40, 41, 42 et 43.

## Revendications

1. Machine volumétrique à mouvement planétaire comprenant un piston cylindrique (1) d'axe Δₚ, rotatif et situé dans une capsule cylindrique (5) d'axe Δ_{c}, ledit piston (1) ayant, dans un plan perpendiculaire à son axe Δₚ, une section ayant Sₚ axes de symétrie, ladite capsule (5) définissant un volume creux (4) dont la section, par un plan perpendiculaire à son axe Δ_{c}, a S_{c} axes de symétrie, Sₚ et S_{c} se différenciant d'une unité, les axes Δₚ et Δ_{c}, parallèles, étant séparés d'une distance E, le piston (1) et la capsule (5) délimitant entre eux au moins trois chambres (A, B, C) et la capsule comportant au moins une entrée d'aspiration (9, 10, 11) et une sortie de refoulement (13, 14, 15), caractérisée en ce qu'elle comprend en outre un pignon ferromagnétique (2, 30) d'axe Δₚ solidaire du piston (1) et comportant Nₚ dents, disposé à l'intérieur d'une couronne ferromagnétique (6, 32) d'axe Δ_{c} et solidaire de la capsule (5), ladite couronne étant équipée de N_{B} bobines électriques (20, 33) disposées radialement, en ce que le rapport $\frac{{\text{N}}_{\text{p}}}{{\text{N}}_{\text{B}}}$est égal au rapport $\frac{{\text{S}}_{\text{p}}}{{\text{S}}_{\text{c}}}$, et en ce que les N_{B} bobines électriques (20, 33) de ladite couronne (6, 32) sont alimentées successivement.

2. Machine volumétrique selon la revendication 1, caractérisée en ce qu'elle comporte en outre une roue (3) d'axe Δₚ solidaire du piston (1) et de rayon R₁ = SₚE, ladite roue étant disposée et roulant sans glissement dans un alésage circulaire (8) d'axe Δ_{c} effectué dans une portée (7) solidaire de ladite couronne (6), l'alésage (8) ayant un rayon R₂ = S_{c}E.

3. Machine volumétrique selon la revendication 1, caractérisée en ce que, de chaque côté dudit pignon ferromagnétique (30), est située une bague de roulement (34) de rayon R₁ = SₚE et de chaque côté de ladite couronne ferromagnétique (32) est situé un chemin de roulement (35) de rayon R₂ = S_{c}E, les rayons dudit pignon (30) et de ladite couronne (32) étant tels qu'il existe un léger jeu entre le pignon et la couronne au niveau de la génératrice correspondant, à chaque instant, au contact avec roulement sans glissement de ladite bague de roulement (34) sur ledit chemin de roulement (35).

4. Machine volumétrique à mouvement planétaire comprenant un piston cylindrique (1) d'axe Δₚ, rotatif et situé dans une capsule cylindrique (5) d'axe Δ_{c}, ledit piston (1) ayant, dans un plan perpendiculaire à son axe Δₚ, une section ayant Sₚ axes de symétrie, ladite capsule (5) définissant un volume creux (4) dont la section, par un plan perpendiculaire à son axe Δ_{c} a S_{c} axes de symétrie, Sₚ et S_{c} se différenciant d'une unité, les axes Δₚ et Δ_{c}, parallèles, étant séparés d'une distance E, le piston (1) et la capsule (5) délimitant entre eux au moins trois chambres (A, B, C), et la capsule (5) comportant au moins une entrée d'aspiration (9, 10, 11) et une sortie de refoulement (13, 14, 15), caractérisée en ce qu'elle comprend en outre un anneau ferromagnétique (28) d'axe Δₚ, de diamètre extérieur D₁, solidaire du piston (1), disposé à l'intérieur d'une couronne ferromagnétique (6) d'axe Δ_{c}, de diamètre intérieur D₂, et solidaire de la capsule (5), ladite couronne (6) étant équipée d'une pluralité de bobines électriques (20) disposées radialement et alimentées successivement, le rapport $\frac{{\text{D}}_{\text{1}}}{{\text{D}}_{\text{2}}}$étant différent du rapport $\frac{{\text{S}}_{\text{p}}}{{\text{S}}_{\text{c}}}$, un léger jeu existant entre les génératrices respectives de l'anneau (28) et de la couronne (6), les plus proches l'une de l'autre, situées dans le plan contenant les axes Δₚ et Δ_{c}, et en ce qu'elle comporte en outre une roue (3) d'axe Δₚ solidaire du piston (1) et de rayon R₁ = SₚE, ladite roue (3) étant disposée et roulant sans glissement dans un alésage (8) circulaire, d'axe Δ_{c,} effectué dans une portée (7) solidaire de ladite couronne, l'alésage ayant un rayon R₂ = S_{c}E.

5. Machine volumétrique selon l'une des revendications 1 à 4, caractérisée en ce qu'elle comporte une butée axiale magnétique composée d'au moins une paire de bagues aimantées (26, 27) liée l'une (27) à la partie fixe (5, 6, 7) et l'autre (26) à la partie mobile (1, 2, 3).

6. Machine volumétrique selon l'une des revendications précédentes, caractérisée en ce que ledit piston a, dans un plan perpendiculaire à son axe Δp, une section de géométrie hypertrochoïdale et en ce que ladite capsule définit un volume creux (4) dont la section, par un plan perpendiculaire à son axe Δ_{c}, a une géométrie hypertrochoïdale.

## Patentansprüche

1. Volumetrische Maschine mit Planetenbewegung, die einen zylindrischen drehbaren Kolben (1) mit einer Achse Δₚ aufweist, der in einer zylindrischen Kapsel (5) mit einer Achse Δ_{c} angeordnet ist, wobei der Kolben (1) in einer Ebene senkrecht zu seiner Achse Δₚ einen Querschnitt mit Sₚ Symmetrieachsen aufweist, während die Kapsel (5) einen Hohlraum (4) definiert, dessen Querschnitt in einer zu ihrer Achse Δ_{c} senkrechten Ebene S_{c} Symmetrieachsen hat, wobei Sₚ und S_{c} sich um eine Einheit unterscheiden und die parallelen Achsen Δₚ und Δ_{c} einen Abstand E besitzen, wobei der Kolben (1) und die Kapsel (5) miteinander mindestens drei Kammern (A, B, C) definieren und die Kapsel mindestens einen Ansaugeinlaß (9, 10, 11) und einen Förderauslaß (13, 14, 15) aufweist, dadurch gekennzeichnet, daß sie weiter ein ferromagnetisches Ritzel (2, 30) mit einer Achse Δₚ aufweist, das mit dem Kolben (1) fest verbunden ist und Nₚ Zähne aufweist sowie sich im Inneren eines ferromagnetischen Kranzes (6, 32) befindet, der eine Achse Δ_{c} aufweist und fest mit der Kapsel (5) verbunden ist, wobei der Kranz mit N_{B} elektrischen Spulen (20, 33) versehen ist, die radial angeordnet sind, daß das Verhältnis Nₚ/N_{B} gleich dem Verhältnis Sₚ/S_{c} ist und daß die N_{B} elektrischen Spulen (20, 33) des Kranzes (6, 32) nacheinander gespeist werden.

2. Volumetrische Maschine nach Anspruch 1, dadurch gekennzeichnet, daß sie außerdem ein zur Achse Δₚ konzentrisches und fest mit dem Kolben (1) verbundenes Rad (3) mit einem Radius R₁ = SₚE enthält, das in einer zur Achse Δ_{c} konzentrischen kreisförmigen Bohrung (8) angeordnet ist und dort ohne Gleiten rollt, wobei die Bohrung (8) in einer mit dem Kranz verbundenen Schulter ausgeführt ist und einen Radius R₂ = S_{c}E aufweist.

3. Volumetrische Maschine nach Anspruch 1, dadurch gekennzeichnet, daß auf jeder Seite des ferromagnetischen Ritzels (30) ein Rollring (34) mit einem Radius R₁ = SₚE und auf jeder Seite des ferromagnetischen Kranzes (32) ein Rollweg (35) mit einem Radius R₂ = S_{c}E angeordnet ist, und daß die Radien des Ritzels (30) und des Kranzes (32) derart gewählt sind, daß ein leichtes Spiel zwischen dem Ritzel und dem Kranz in Höhe der Mantellinie besteht, die in jedem Zeitpunkt den Kontakt mit einem gleitfreien Rollen des Rollrings (34) auf dem Rollweg (35) bildet.

4. Volumetrische Maschine mit Planetenbewegung, die einen drehbaren zylindrischen Kolben (1) mit einer Achse Δₚ aufweist, der in einer zylindrischen Kapsel (5) mit einer Achse Δ_{c} angeordnet ist, wobei der Kolben (1) in einer Ebene senkrecht zu seiner Achse Δₚ einen Querschnitt mit Sₚ Symmetrieachsen aufweist, während die Kapsel (5) einen Hohlraum (4) definiert, dessen Querschnitt in einer zu ihrer Achse Δ_{c} senkrechten Ebene S_{c} Symmetrieachsen hat, wobei Sₚ und S_{c} sich um eine Einheit unterscheiden und die parallelen Achsen Δₚ und Δ_{c} einen Abstand E besitzen, wobei der Kolben (1) und die Kapsel (5) miteinander mindestens drei Kammern (A, B, C) definieren und die Kapsel (5) mindestens einen Ansaugeinlaß (9, 10, 11) und einen Förderauslaß (13, 14, 15) aufweist, dadurch gekennzeichnet, daß sie weiter einen ferromagnetischen Ring (28) mit einer Achse Δₚ und einem Außendurchmesser D₁ aufweist, der mit dem Kolben (1) fest verbunden ist und sich im Inneren eines ferromagnetischen Kranzes (6) befindet, der eine Achse Δ_{c} und einen Innendurchmesser D₂ aufweist und fest mit der Kapsel (5) verbunden ist, wobei der Kranz (6) mit einer Vielzahl N_{B} von elektrischen Spulen (20) versehen ist, die radial angeordnet sind und nacheinander gespeist werden, wobei das Verhältnis D₁/D₂ sich vom Verhältnis Sₚ/S_{c} unterscheidet, daß ein leichtes Spiel zwischen den einander nächstliegenden Mantellinien des Rings (28) und des Kranzes (6), die sich in der Ebene befinden, die die Achsen Δₚ und Δ_{c} enthält, vorhanden ist, und daß sie weiter ein Rad (3) mit der Achse Δₚ enthält, das fest mit dem Kolben (1) verbunden ist und einen Radius R₁ = SₚE aufweist, wobei das Rad (3) in einer Bohrung (8) mit einer Achse Δ_{c} angeordnet ist und dort ohne Gleiten rollt, und daß diese Bohrung in einer mit dem Kranz verbundenen Schulter (7) ausgeführt ist und einen Radius R₂ = S_{c}E aufweist.

5. Volumetrische Maschine nach einem der Ansprüche 1 bis 4, dadurch gekennzeichnet, daß die Maschine einen axialen magnetischen Anschlag enthält, der aus mindestens einem Paar von Magnetringen (26, 27) besteht, von denen einer (27) mit dem festen Teil (5, 6, 67) und der andere (26) mit dem beweglichen Teil (1, 2, 3) verbunden ist.

6. Volumetrische Maschine nach einem der vorhergehenden Ansprüche, dadurch gekennzeichnet, daß der Kolben in einer Ebene senkrecht zu seiner Achse Δₚ einen Querschnitt einer hypertrochoiden Geometrie aufweist und daß die Kapsel einen Hohlraum (4) definiert, dessen Querschnitt in einer Ebene senkrecht zu seiner Achse Δ_{c} eine hypertrochoide Geometrie besitzt.

## Claims

1. A positive-displacement machine having orbital motion and including a piston (1) which is cylindrical in the mathematical sense, which has an axis Δₚ, which is rotary, and which is situated in a cylindrical casing (5) that has an axis Δ_{c}. said piston (1) having a cross-section that has Sₚ axes of symmetry in a plane perpendicular to its axis Δₚ, said casing (5) delimiting a hollow volume (4) whose cross-section in a plane perpendicular to its axis Δ_{c} has S_{c} axes of symmetry, Sₚ and S_{c} differing from each other by unity, the axes Δₚ and Δ_{c} being parallel and separated by a distance E, the piston (1) and the casing (5) delimiting at least three chambers (A, B, C) between them, and the casing including at least one suction inlet (9, 10, 11) and one delivery outlet (13, 14, 15), said positive-displacement machine being characterized in that it further includes a ferromagnetic sprocket (2, 30) which has an axis Δₚ, which is secured to the piston (1), which has Nₚ teeth, and which is disposed inside a ferromagnetic toothed ring (6, 32) which has an axis Δ_{c} and which is secured to the casing (5), said toothed ring being provided with N_{B} electrical windings (20, 33) disposed radially, in that the ratio Nₚ/N_{B} is equal to the ratio Sₚ/S_{c}, and in that the N_{B} electrical windings (20, 33) of said toothed ring (6, 32) are powered successively.

2. A positive-displacement machine according to claim 1, characterized in that it further includes a wheel (3) which has an axis Δₚ, which is secured to the piston (1), and which has a radius R₁ = SₚE, said wheel being disposed inside and rolling without slip inside a circular bore (8) which has an axis Δ_{c} and is provided in a support (7) that is secured to said toothed ring (6), the bore (8) having a radius R₂ = S_{c}E.

3. A positive-displacement machine according to claim 1, characterized in that a rolling ring (34) of radius R₁ = SₚE is situated on each side of said ferromagnetic sprocket (30), and a rolling path (35) of radius R₂ = S_{c}E is situated on each side of said ferromagnetic toothed ring (32), the radii of said sprocket (30) and of said toothed ring (32) being such that there is a small amount of clearance between the sprocket and the toothed ring on the generator line corresponding at all times to rolling contact without slip between said rolling ring (34) and said rolling path (35).

4. A positive-displacement machine having orbital motion and including a piston (1) which is cylindrical in the mathematical sense, which has an axis Δₚ, which is rotary, and which is situated in a cylindrical casing (5) that has an axis Δ_{c}, said piston (1) having a cross-section that has Sₚ axes of symmetry in a plane perpendicular to its axis Δₚ, said casing (5) delimiting a hollow volume (4) whose cross-section in a plane perpendicular to its axis Δ_{c} has S_{c} axes of symmetry, Sₚ and S_{c} differing from each other by unity, the axes Δₚ and Δ_{c} being parallel and separated by a distance E, the piston (1) and the casing (5) delimiting at least three chambers (A, B, C) between them, and the casing (5) including at least one suction inlet (9, 10, 11) and one delivery outlet (13, 14, 15), said positive-displacement machine being characterized in that the machine further includes a ferromagnetic collar (28) which has an axis Δₚ, which has an outside diameter D1, which is secured to the piston (1), and which is disposed inside a ferromagnetic toothed ring (6) which has an axis Δ_{c}, which has an inside diameter D2, and which is secured to the casing (5). said toothed ring (6) being provided with a plurality of electrical windings (20) disposed radially and powered successively, the ratio D₁/D₂ being different from the ratio Sₚ/S_{c}, a small amount of clearance existing between those respective generator lines of the collar (28) and of the toothed ring (6) which are closest together and which are situated in the plane containing the axes Δₚ and Δ_{c}, and in that the machine further includes a wheel (3) which has an axis Δₚ, which is secured to the piston (1), and which has a radius R₁ = SₚE, said wheel (3) being disposed and rolling without slip inside a circular bore (8) which has an axis Δ_{c}, and which is provided in a support (7) that is secured to said toothed ring, the bore having a radius R₂ = S_{c}E.

5. A positive-displacement machine according to any one of claims 1 to 4, characterized in that it includes an axial magnetic abutment composed of at least one pair of magnetized rings (26, 27), one of which (27) is secured to the fixed portion (5, 6, 7), and the other of which (26) is secured to the moving portion (1, 2, 3).

6. A positive-displacement machine according to any preceding claim, characterized in that, in a plane perpendicular to its axis Δₚ, said piston has a cross-section that is hypertrochoidal in geometrical shape, and in that said casing delimits a hollow volume (4) whose cross-section in a plane perpendicular to its axis Δ_{c} is hypertrochoidal in geometrical shape.
